# EUROPÄISCHE PATENTSCHRIFT

(11) **EP 4 082 937 B1**
(45) Veröffentlichungstag und Bekanntmachung des Hinweises auf die Patenterteilung: **06.08.2025**
(21) Anmeldenummer: 21170402.8
(22) Anmeldetag: 26.04.2021
(51) Int. Cl.: B65D 83/04, A61J 7/00

(54) **VORRICHTUNG ZUR VEREINZELTEN AUSGABE VON KAPSELN ODER DRAGEES, VERFAHREN UND VERWENDUNG**
DEVICE FOR INDIVIDUALLY DISPENSING CAPSULES OR DRAGEES, METHOD AND USE
DISPOSITIF POUR LA DISTRIBUTION INDIVIDUELLE DE CAPSULES OU DE DRAGÉES, MÉTHODE ET UTILISATION

(43) Veröffentlichungstag der Anmeldung: 02.11.2022
(73) Patentinhaber: Packsys GmbH, 82340 Feldafing/OT Wieling (DE)
(72) Erfinder: THIERMEYER, Josef, 82418 Murnau (DE)
(74) Vertreter: Hoffmann Eitle

(56) Entgegenhaltungen:
- WO-A1-2005/044702
- FR-A1- 3 088 625
- GB-A- 2 350 605

## Beschreibung

### Gebiet der Erfindung

Die Erfindung betrifft eine Vorrichtung zur Ausgabe von einzelnen Kapseln oder Dragees, insbesondere Hartkapseln oder beschichteten Weichkapseln sowie ein Verfahren zur Ausgabe von einzelnen Kapseln oder Dragees in einer derartigen Vorrichtung.

### Stand der Technik

Kapseln oder Dragees mit einer kapselähnlichen Form werden sowohl für pharmazeutische Darreichungen als auch Nahrungsergänzungsmittel eingesetzt. Dabei kommen häufig beschichtete Weichkapseln oder aber Hartkapseln zum Einsatz. Hartkapseln können verschiedenste Inhalte besitzen, wie Pulver, Granulat, Pellets, Einzeltabletten, Flüssigkeiten und selbst wieder Kapseln. Darüber hinaus können verschiedenste Kombinationen der obengenannten möglichen Inhalte miteinander kombiniert werden, wie verschiedene Pellets, Pellets und Pulver, Pulver und Tabletten, Pellets und Tablette, Pellets und Kapseln, aber auch Pellets und Tabletten in Flüssigkeiten oder Pulver und ein inhalierbarer Inhalt. Hartkapseln sind in Bezug auf unterschiedliche Kapselgrößen genormt.

Es besteht ein Bedürfnis danach, die Einnahme von Kapseln oder Dragees zu erleichtern, indem eine möglichst einfache und seniorenfreundliche Möglichkeit geschaffen wird, um Kapseln oder Dragees auszugeben. Bei Weichkapseln ist das Herausdrücken aus einer Blisterverpackung wegen der Gefahr einer Beschädigung der Weichkapseln durch zu hohe Verformungskräfte problematisch. Bei Hartkapseln oder Dragees ist das Entnehmen aus einem Aufbewahrungsbehälter in die Hand problematisch, da häufig zu viele Kapseln oder Dragees in die Handfläche geschüttelt werden, so dass die zu viel entnommenen Kapseln oder Dragees wieder zurück in den Behälter gelangen, aber durch den Kontakt mit der Handfläche verkeimt sein können.

Die GB 2 350 605 A beschreibt einen Tablettenspender, der vereinzelte Tabletten direkt in eine aufsetzbare Kappe ausgibt. Die WO 2005/044702 A beschreibt eine Vorrichtung und ein Verfahren zur vereinzelten Ausgabe von Kapseln und bildet den nächstkommenden Stand der Technik.

### Darstellung der Erfindung

Der Erfindung liegt die Aufgabe zugrunde, einen Kapselspender vorzuschlagen, der einfach in der Handhabung ist und eine hygienische Entnahme von Kapseln oder Dragees ermöglicht.

Diese Aufgabe wird durch eine Vorrichtung zur Vereinzelung und Ausgabe von Kapseln oder Dragees mit den Merkmalen des Anspruchs 1 sowie ein Verfahren mit den Merkmalen des Anspruchs 8 gelöst. Die Verwendung der Vorrichtung wird durch die Merkmale des Anspruchs 9 beschrieben. Bevorzugte Ausführungsformen folgen aus den übrigen Ansprüchen.

Sofern im Folgenden auf Kapseln oder einen Kapselspender Bezug genommen wird, sollte deutlich sein, dass in gleicher Weise auch auf Dragees Bezug genommen wird, welche ebenfalls eine kapselähnliche Form besitzen.

Die erfindungsgemäße Vorrichtung zur Vereinzelung und Ausgabe von Kapseln oder Dragees, insbesondere Hartkapseln oder beschichteten Weichkapseln, umfasst ein erstes Element mit einer Längsachse sowie ein relativ zu dem ersten Element in Richtung der Längsachse verschiebliches, zweites Element, das sich im Ruhezustand in einer ersten Position befindet und durch ein elastisches Element in die erste Position vorgespannt ist. Das zweite Element umfasst einen Vorratsraum für Kapseln sowie ein Betätigungselement, und das erste Element umfasst eine Ausgabeöffnung für eine Kapsel sowie eine Dosiereinrichtung mit einem ersten Sperrelement und einem zweiten Sperrelement. Das erste Sperrelement und das zweite Sperrelement sind so angeordnet, dass bei einer Verschiebung des zweiten Elements relativ zum ersten Element gegen die Vorspannung des elastischen Elements um eine erste Wegstrecke in eine erste Betriebsposition das Betätigungselement nur das erste Sperrelement betätigt, und bei einer weiteren Verschiebung des zweiten Elements gegen die Vorspannung des elastischen Elements relativ zum ersten Element um eine zweite Wegstrecke in eine zweite Betriebsposition das Betätigungselement sowohl das erste Sperrelement als auch das zweite Sperrelement betätigt.

Die erfindungsgemäße Vorrichtung lässt sich aus wenigen Einzelteilen aufbauen. Durch die Abfolge der Betätigungen eines ersten Sperrelements sowie eines zweiten Sperrelements lassen sich die bei der Vereinzelung und Ausgabe von Kapseln erforderlichen einzelnen Schritte auf einfache Weise umsetzen. Das zweite Element muss lediglich relativ zum ersten Element verschoben werden, um das Dosierelement zu betätigen. Das elastische Element, welches das zweite Element in die erste Position vorspannt, führt anschließend die Vorrichtung selbsttätig in die Ausgangsposition zurück. Für einen Anwender muss also lediglich ein einzelner Betätigungsschritt erfolgen, im Rahmen dessen das zweite Element relativ zum ersten Element in Längsrichtung verschoben wird, um eine einzelne Kapsel auszugeben. Durch das Vorsehen von zwei separaten Sperrelementen, die in einer zeitlichen Abfolge betätigbar sind, ist es nicht einmal möglich, bei bewusster oder unbewusster Fehlbedienung der Vorrichtung eine Abfolge von Kapseln auszugeben, indem dauerhaft das zweite Element relativ zum ersten Element verschoben wird.

Nach einer bevorzugten Ausführungsform der Erfindung umfasst die Vorrichtung weiterhin eine Dosierkappe, die lösbar an dem ersten Element im Bereich der Ausgabeöffnung befestigbar ist. Das Vorsehen einer Dosierkappe besitzt den Vorteil, dass selbst bei der gewünschten Dosierung einer einzelnen Kapsel diese nicht mit der Hand eines Benutzers in Kontakt gerät, da es nicht erforderlich ist, die einzelne Kapsel entweder direkt in die Handfläche auszugeben, oder aber auf eine Fläche oder in einen Behälter auszugeben und von dort wieder manuell zu entnehmen. Das Vorsehen der Dosierkappe ermöglicht es, die ausgegebene, vereinzelte Kapsel direkt mittels der Dosierkappe oral einzunehmen.

Das Befestigen der Dosierkappe im Bereich der Ausgabeöffnung besitzt darüber hinaus den weiteren Vorteil, dass der Kapselspender mit aufgesetzter Dosierkappe auch im Bereich der Ausgabeöffnung dicht abgeschlossen sein kann.

Das Vorsehen einer Dosierkappe besitzt schließlich den Vorteil, dass sich die Befestigung der Dosierkappe am ersten Element so gestalten lässt, dass selbst bei einer Betätigung der Vorrichtung durch Kinder diese die Kapsel nicht aus der Dosierkappe entnehmen und unbeabsichtigt einnehmen können.

Vorzugsweise ist die Dosierkappe in Richtung der Längsachse relativ zum ersten Element zwischen einer ersten Dosierposition und einer zweiten Dosierposition bewegbar, wobei in der zweiten Dosierposition zwischen der Dosierkappe und der Ausgabeöffnung ein Auffangvolumen zur Aufnahme einer durch die Aufnahmeöffnung hindurchtretenden Kapsel besteht. Mit anderen Worten kann die Dosierkappe so am ersten Element befestigbar sein, dass nur in der zweiten Dosierposition ein ausreichend bemessenes Auffangvolumen zur Aufnahme einer Kapsel besteht, während in der ersten Dosierposition die Dosierkappe in geringem Abstand zur Ausgabeöffnung angeordnet ist. Auf diese Weise wird die erfindungsgemäße Vorrichtung bei geringem Gesamtvolumen dicht geschlossen, wodurch sich die Lagerzeit von Kapseln erhöht, welche beispielsweise auf Luftfeuchtigkeit sensibel reagieren.

Nach einer bevorzugten Ausführungsform der Erfindung ist das zweite Element im Wesentlichen rotationssymmetrisch in Bezug auf die Längsachse und relativ zum ersten Element um die Längsachse rotierbar. Mit anderen Worten ist das zweite Element nicht nur in Richtung der Längsachse relativ zum ersten Element verschieblich, sondern auch um die Längsachse relativ zum ersten Element rotierbar. Diese weitere relative Bewegbarkeit kann dazu eingesetzt werden, um eine definierte Sperrposition zwischen dem ersten Element und dem zweiten Element vorzusehen, in der keine Verschiebung in Längsrichtung des zweiten Elements relativ zum ersten Element möglich ist, so dass im Sinne einer Transportsicherung in dieser Position die Vorrichtung nicht unbeabsichtigt betätigt werden kann.

Dieser arretierte Zustand dient jedoch nicht nur als Transportsicherung, sondern kann auch als Kindersicherung dienen, um Kinder daran zu hindern, eine Kapsel zu entnehmen und einzunehmen.

Erfindungsgemäß ist das erste Sperrelement durch die Verschiebung des Betätigungselements elastisch verformbar. Dies stellt eine sehr einfache Gestaltung des ersten Sperrelements dar, das bei einer Verschiebung des zweiten Elements relativ zum ersten Element um die erste Wegstrecke lediglich elastisch von einer Ruheposition in eine Betriebsposition verschiebbar ist und automatisch wieder in die Ruheposition elastisch zurückkehrt, wenn das Betätigungselement nicht mehr in Eingriff mit dem ersten Sperrelement ist.

Auch das zweite Sperrelement ist durch die Verschiebung des Betätigungselements elastisch verformbar. Wird somit das zweite Element relativ zum ersten Element um die zweite Wegstrecke verschoben, so wird das Betätigungselement, das Teil des zweiten Elements ist, ebenfalls um die zweite Wegstrecke verschoben und kommt in Eingriff mit dem zweiten Sperrelement, das elastisch von der Ruheposition in die Betriebsposition verschoben wird. Auch in Bezug auf das zweite Sperrelement gilt, dass dieses elastisch in seine Ruheposition zurückkehrt, wenn das Betätigungselement nicht mehr in Eingriff mit dem zweiten Sperrelement ist.

Nach einer bevorzugten Ausführungsform umfasst das erste Element weiterhin ein Vereinzelungseinrichtung, die sich in der ersten Betriebsposition in den Vorratsraum des zweiten Elements erstreckt. Die Vereinzelungseinrichtung dient dazu, die im Vorratsraum des zweiten Elements befindlichen Kapseln aufzulockern und verhindert somit, dass sich in speziellen gegenseitigen Anordnungen mehrere im Vorratsraum befindliche Kapseln gegenseitig blockieren und keine weitere Kapsel mehr in Richtung der Dosiereinrichtung nachwandert. Dazu hat es sich als besonders geeignet erwiesen, eine Vereinzelungseinrichtung so zu gestalten, dass sich diese während der Betätigung der erfindungsgemäßen Vorrichtung in den Vorratsraum hineinerstreckt und die Anordnung der darin befindlichen Kapseln auflockert. Auch diese technische Lösung ist sehr einfach und kostengünstig umsetzbar. Außerdem erfolgt die Betätigung der Vereinzelungseinrichtung von einem Benutzer völlig unbemerkt, so dass kein Augenmerk auf eine sichere Vereinzelung gerichtet werden muss.

Die erfindungsgemäße Vorrichtung umfasst vorzugsweise weiterhin einen abnehmbaren Deckel, der einen Einfüllabschnitt des Vorratsraums schließt. Das Vorsehen eines abnehmbaren Deckels macht die Vorrichtung wiederverwendbar, indem diese erneut mit Kapseln gefüllt werden kann, wenn die ursprüngliche Füllung ausgegeben wurde. In gleicher Weise ist es aber auch möglich, den Behälter so auszugestalten, dass das zweite Element oben fest geschlossen ist und vom Benutzer somit der Deckel nicht abgenommen werden kann.

Vorzugsweise umfasst die Vorrichtung weiterhin einen Trockenkanister im Vorratsraum. Auf diese Weise lässt sich nicht nur die Gebrauchsdauer der Vorrichtung, sondern auch die Lagerzeit insbesondere in tropischen Ländern verlängern, indem Luftfeuchtigkeit, die in den Behälter eindringt oder auch durch die Wände diffundiert, von dem Trockenkanister absorbiert werden kann. Der Trockenkanister ist dabei ein handelsüblicher Trockenkanister, wie er häufig im Bereich der Verpackung pharmazeutischer Produkte verwendet wird. Häufig verwendete Absorbenzien im Trockenkanister sind Silikagel oder Zeolithe.

Das erfindungsgemäße Verfahren zur vereinzelten Ausgabe von Kapseln, insbesondere Hartkapseln oder beschichteten Weichkapseln oder Dragees, in einer erfindungsgemäßen Vorrichtung umfasst die Schritte:
(a) Verschieben des zweiten Elements gegen die Vorspannung des elastischen Elements relativ zum ersten Element um eine erste Wegstrecke von der ersten Position in die erste Betriebsposition, wodurch das Betätigungselement das erste Sperrelement betätigt, das die Bewegung einer zweiten Kapsel in Richtung auf eine erste Kapsel sperrt, die sich in einem an die Ausgabeöffnung anschließenden Ausgabekanal befindet;
(b) weiteres Verschieben des zweiten Elements gegen die Vorspannung des elastischen Elements relativ zum ersten Element um eine zweite Wegstrecke in eine zweite Betriebsposition, in der das Betätigungselement sowohl das erste Sperrelement als auch das zweite Sperrelement betätigt, wodurch das zweite Sperrelement so betätigt wird, dass es die Ausgabeöffnung freilegt, wodurch die erste Kapsel durch die Ausgabeöffnung hindurchtreten kann;
(c) Zurückkehren des zweiten Elements unter der Vorspannung des elastischen Elements in die erste Position, wodurch die Betätigung des ersten Sperrelements und des zweiten Sperrelements durch das Betätigungselement beendet wird und die zweite Kapsel in Richtung auf die Ausgabeöffnung nachrückt.

Da die erfindungsgemäße Vorrichtung einfach und intuitiv handhabbar und die Dosierung einer einzelnen Kapsel mit einer einzigen Betätigungsbewegung möglich ist, vor allem aber da eine hygienische Entnahme einer einzelnen Kapsel möglich ist, lässt sich diese Vorrichtung erfindungsgemäß für Hartkapseln und beschichtete Weichkapseln mit pharmazeutisch wirksamen Inhaltsstoffen oder Nahrungsergänzungsmitteln verwenden.

Schließlich kann die erfindungsgemäße Vorrichtung auf einfache Weise mit einem Originalitätsschutz versehen werden. Dazu ist es lediglich erforderlich, beispielsweise eine verschweißte Siegelfolie so auszubringen, dass diese sowohl im Bereich des ersten Elements wie auch des zweiten Elements anhaftet und auf diese Weise die Relativverschiebung zwischen erstem Element und zweitem Element verhindert. Beim Vorsehen einer Dosierkappe an der Vorrichtung kann auch alternativ oder zusätzlich eine Siegelfolie oder ein Klebeetikett zwischen dem ersten Element und der Dosierkappe vorgesehen sein, das vom Benutzer im Bereich der Nahtstelle zwischen dem ersten Element und der Dosierkappe durchtrennt werden kann, so dass ohne Zerstörung des Originalitätsschutzes keine Kapsel aus der Dosierkappe entnommen werden kann.

### Kurze Beschreibung der Zeichnungen

Nachfolgend wird die Erfindung rein beispielhaft anhand der beiliegenden Figuren beschrieben, in denen
- Fig.1: eine Außenansicht der erfindungsgemäßen Vorrichtung im unbetätigten Zustand zeigt;
- Fig. 2: eine Schnittansicht der in Fig. 1 dargestellten Vorrichtung im unbetätigten Zustand zeigt;
- Fig. 3: den Ausschnitt A in Fig. 2 vergrößert zeigt;
- Fig. 4: eine Schnittansicht der erfindungsgemäßen Vorrichtung in einer ersten Betätigungsposition zeigt;
- Fig. 5: eine vergrößerte Ansicht des in Fig. 2 dargestellten Bereichs B darstellt;
- Fig. 6: eine Schnittansicht der erfindungsgemäßen Vorrichtung in einer zweiten Betätigungsposition zeigt; und
- Fig. 7: eine vergrößerte Ansicht des in Fig. 2 dargestellten Bereichs C darstellt.

### Wege zur Ausführung der Erfindung

Der in Fig. 1 dargestellte Behälter 10 zur Vereinzelung und Ausgabe von Kapseln umfasst ein erstes Element 12 mit einem im Wesentlichen zylinderförmiges Gehäuse 14, das im Wesentlichen rotationssymmetrisch zur Rotationsachse x gestaltet ist.

Ein zweites Element 16 erstreckt sich in Längsrichtung über das erste Element 12 hinaus nach oben, wobei der Begriff oben so definiert ist, als würde der in Fig. 1 dargestellte Behälter aufrecht und mit der später erläuterten Ausgabeöffnung nach unten auf einer ebenen Oberfläche stehen. Das zweite Element weist ein Gehäuse 18 auf, das sich radial innen im Gehäuse 14 des ersten Elements 12 erstreckt und in Pfeilrichtung L relativ zu dem Gehäuse 14 des ersten Elements verschiebbar ist. Eine Verschiebung gegen die in Fig. 2 dargestellt Pfeilrichtung L ist nur bis in den in Fig. 1 und 2 dargestellten, unbetätigten Zustand möglich, in dem ein Anschlag 20 eine weitere Relativbewegung entgegen der Pfeilrichtung L des zweiten Elements 16 relativ zum ersten Element 12 verhindert.

Das zweite Element 16 ist mit einer Einfüllöffnung 22 versehen, die durch einen Deckel 24 geschlossen ist. Der Deckel kann dabei entweder nach einer herstellerseitigen Befüllung des Behälters 10 fest mit dem Gehäuse 18 des zweiten Elements verbunden sein, oder aber der Deckel 24 kann von einem Benutzer abgenommen werden, um den Behälter 10 wiederholt befüllen zu können. Im Deckel 24 kann eine Aufnahme 66 integriert sein, die dem Einstecken eines herkömmlichen, zylinderförmigen Trockenkanisters dient.

Auf der Unterseite des Behälters ist eine Dosierkappe 26 lösbar mit dem ersten Element 12 verbunden. Dazu kann die Dosierkappe so gefertigt sein, dass sie in Pfeilrichtung L von dem ersten Element 12 abgezogen und entsprechend entgegen der Pfeilrichtung L auf das erste Element 12 aufgeschoben werden kann, wo die Dosierkappe 26 reibschlüssig auf dem ersten Element 12 des Behälters befestigbar ist. Alternativ kann die Dosierkappe aber auch über eine Formschlussverbindung aufschnappbar sein oder über eine Gewindeverbindung mit dem ersten Element verbunden sein. Die Dosierkappe dichtet dabei gegen das erste Element 12 ab. In der Darstellung in Fig. 2 ist ein relativ großes Auffangvolumen 28 zur Aufnahme einer Kapsel vorgesehen. Nach einer alternativen Gestaltungsvariante könnte ein Auffangvolumen 28 nur dann vorhanden sein, wenn die Dosierkappe 26 bereits teilweise vom ersten Element entfernt wurde, beispielsweise durch eine Relativdrehung um einen bestimmten Winkelbereich, wodurch sich der Boden 30 der Dosierkappe 26 von der Bodenfläche 32 des ersten Elements 14 entfernt und dadurch ein Auffangvolumen 28 entsteht.

Das zweite Element 16 weist einen Vorratsraum 34 für auszugebende Kapseln auf. Im Vorratsraum 34 könnte zusätzlich auch ein Trockenkanister (nicht dargestellt) vorgesehen sein, um feuchtigkeitsempfindliche Kapseln zu schützen, indem beim Öffnen des Deckels 24 und Nachfüllen des Vorratsraums 34 mit Kapseln eingedrungene Feuchtigkeit vom Trocknungskanister adsorbiert und folglich aus der Innenatmosphäre im Vorratsraum 34 entfernt wird.

Das Gehäuse 18 des zweiten Elements ist im unteren Bereich mit einer trichterförmigen Verjüngung 36 versehen, die in einen ringförmigen Abschnitt übergeht, der ein Betätigungselement 38 des Behälters 10 darstellt.

Das erste Element 12 ist mit einer Ausgabeöffnung 40 für eine einzelne Kapsel versehen, die sich in der Bodenfläche 32 des ersten Elements 12 befindet. Darüber hinaus sind im ersten Element 12 ein erstes Sperrelement 42 sowie ein zweites Sperrelement 44 vorgesehen, die elastisch verformbar sind. Das erste Sperrelement 42 und das zweite Sperrelement 44 können entweder einstückig mit dem Gehäuse des ersten Elements ausgestaltet sein oder aber Teil einer separat vorgesehenen Dosiereinrichtung 64 sein, die sich im ersten Element 12 befindet.

Wie in Fig. 2 dargestellt ist, ist ein elastisches Element in Form einer Schraubenfeder 46 vorgesehen, die auf einem ringförmigen Absatz 48 des ersten Elements aufliegt und im Bereich des trichterförmigen Abschnitts des Gehäuses 18 des zweiten Elements anliegt, wodurch durch die Rückstellkraft der Schraubenfeder 46 das zweite Element 16 entgegen der Pfeilrichtung L relativ zum ersten Element verschoben wird, bis das erste Element und das zweite Element am Anschlag 20 gegeneinander anstehen und keine weitere Längsverschiebung entgegen der Pfeilrichtung L mehr möglich ist.

In der Fig. 3 ist der in Fig. 2 dargestellt Bereich A vergrößert dargestellt. Dabei ist auch deutlicher der ortsfest im ersten Element 12 angeordnete Ausgabekanal 50 für Kapseln dargestellt, in dem sich eine erste Kapsel 61 sowie eine zweite Kapsel 62 befinden. Die erste Kapsel 61 befindet sich dabei im Ausgabekanal näher zur Ausgabeöffnung 40. Die erste Kapsel 61 und die zweite Kapsel 62 liegen direkt aneinander an. Sie können den Behälter durch die Ausgabeöffnung 40 aber nicht verlassen, weil oberhalb der Ausgabeöffnung 40 das zweite Sperrelement 44 mit seiner Sperrnase 52 die erste Kapsel 61 hält und an einer weiteren Bewegung in Schwerkraftrichtung in Richtung auf die Ausgabeöffnung 40 hindert.

Der Ausgabekanal 50 weitet sich an seiner Oberseite trichterförmig zu einem Vereinzelungsende 60 auf. Zusätzlich kann der Ausgabekanal mit Führungsrippen 54 versehen sein, durch die die von dem Vorratsraum 34 des zweiten Elements in den Ausgabekanal 50 des ersten Elements eintretenden länglichen Kapseln zentriert und ausgerichtet werden.

Das erste Sperrelement 42 übt in dem in Fig. 1 bis 3 dargestellten, unbetätigten Zustand des Behälters keine Funktion aus.

Die Betätigung des erfindungsgemäßen Behälters ist den nachfolgenden Fig. 4 bis 7 dargestellt. Dabei zeigen die Fig. 4 und 5 eine relative Verschiebung des zweiten Elements 16 relativ zum ersten Element, wobei in den Fig. 4 und 5 das zweite Element um eine Wegstrecke S1 relativ zum ersten Element bewegt wurde, indem der Benutzer von oben auf den Deckel 24 drückt. In den Fig. 4 und 5 ist die erste Betriebsposition der erfindungsgemäßen Vorrichtung dargestellt.

Wie in der Fig. 4 und der vergrößerten Darstellung des Bereichs B in Fig. 5 ersichtlich ist, hat die Verschiebung des zweiten Elements relativ zum ersten Element um die Wegstrecke S1 zur Folge, dass das Betätigungselement 38, das Teil des Gehäuses des zweiten Elements ist, gegen das erste Sperrelement 42 drückt, wodurch sich das erste Sperrelement 42 elastisch verbiegt und mit seiner Vereinzelungsnase 56 in eine Öffnung 58 des Ausgabekanals 50 eindringt.

Durch die elastische Verschiebung der Vereinzelungsnase 56 in den Ausgabekanal 50 hinein wird die zweite Kapsel 62 daran gehindert, unter Schwerkrafteinfluss im Ausgabekanal 50 nach unten fallen zu können.

Die erste Kapsel 61 kann in der ersten Betriebsposition nicht durch die Ausgabeöffnung 40 hindurchtreten und in das Auffangvolumen 28 der Dosierkappe 26 fallen, weil sich die Sperrnase 52 des zweiten Sperrelements 44 in der Sperrposition befindet, in der sie in den Ausgabekanal 50 hineinragt und eine Bewegung nach unten der ersten Kapsel 61 verhindert. Dementsprechend befindet sich in der ersten Betriebsposition das zweite Sperrelement 44 in derjenigen Position, die im unbetätigten Zustand vorliegt, der in den Fig. 2 und 3 dargestellt wurde.

Durch die Relativbewegung des zweiten Elements 16 relativ zum ersten Element 12 um die Wegstrecke S1, ragt das Vereinzelungsende 60 des Ausgabekanals 50 in den Vorratsraum 34 hinein. Dies hat zur Folge, dass die im Vorratsraum 34 befindlichen Kapseln (nicht dargestellt) aufgelockert werden und die nächste, auszugebende Kapsel in den Ausgabekanal 50 bewegt wird. Die in dem Vorratsraum 34 befindlichen Kapseln haben die Tendenz, sich relativ zueinander so anzuordnen, dass eine möglichst hohe Packungsdichte entsteht. Dabei können sich mehrere in Kontakt zueinander angeordnete Kapseln gegenseitig im Vorratsraum verkeilen, so dass keine Kapsel mehr nach unten fallen kann. Diese hohe Packungsdichte wird beseitigt, indem das Vereinzelungsende 60 des Ausgabekanals 50 bei der Betätigung des Behälters von unten in den Vorratsraum 34 eindringt.

Bei einer weiteren Relativbewegung des zweiten Elements relativ zum ersten Element in Pfeilrichtung L durch Druck auf den Deckel 24 entsteht die Situation, die in den Fig. 6 und 7 dargestellt ist. Dies entspricht der zweiten Betriebsposition der erfindungsgemäßen Vorrichtung. Es sollte deutlich sein, dass die in den vorangehenden Fig. 4 und 5 dargestellte, erste Betriebsposition lediglich zur Illustration der Funktionsweise des erfindungsgemäßen Behälters dargestellt wurde, es sich aber letztlich um eine Momentaufnahme im Verlauf der kontinuierlichen Betätigung des Behälters handelt. Die in Fig. 6 und 7 dargestellte Wegstrecke S2 ist etwas größer als die Wegstrecke S1. Vergleicht man Fig. 6 und 7 mit denjenigen nach Fig. 4 und 5, so wird deutlich, dass durch die weitere Verschiebung des zweiten Elements relativ zum ersten Element in Pfeilrichtung L um die Strecke S2-S1 das Betätigungselement 38 des zweiten Elements 16 gegen das elastisch verformbare zweite Sperrelement 44 stößt, wodurch sich das Sperrelement 44 elastisch verformt und die Sperrnase 52 aus dem Ausgabekanal 50 zurückzieht. Dadurch wird die erste Kapsel 61 nicht länger daran gehindert, in Schwerkraftrichtung nach unten und durch die Ausgabeöffnung 40 in das Auffangvolumen 28 der Dosierkappe 26 zu fallen.

Die zweite Kapsel 62 hingegen wird in der zweiten Betriebsposition an einer Bewegung in Schwerkraftrichtung in dem Ausgabekanal 50 gehindert, da die Vereinzelungsnase 56 des ersten Sperrelements 42 in das Durchgangsvolumen des Ausgabekanals 50 hineinragt.

Wird nach der in Fig. 6 und 7 dargestellten Ausgabe einer einzelnen Kapsel kein Druck mehr auf den Deckel 24 ausgeübt, so wird durch die Wirkung der Schraubenfeder 46 das zweite Element 16 relativ zum ersten Element 12 wieder entgegen der Pfeilrichtung L in Längsrichtung verschoben, bis eine weitere Verschiebebewegung durch den in Fig. 2 dargestellten Anschlag 20 verhindert wird. Gleichzeitig wird in Umkehrung der anhand der Fig. 4 bis 7 beschriebenen Reihenfolge zunächst wieder der Ausgabekanal 50 im Bereich der Ausgabeöffnung 40 geschlossen, indem die Sperrnase 52 in das Durchtrittsvolumen des Ausgabekanals 50 elastisch zurückkehrt, wenn das Betätigungselement 38 nicht mehr auf das zweite Sperrelement 44 drückt. Im weiteren Verlauf der elastischen Rückführbewegung des zweiten Elements relativ zum ersten Element wird das Betätigungselement 38 mit nach oben bewegt, wodurch das Betätigungselement 38 nicht länger auf das erste Sperrelement 42 drückt und das erste Sperrelement 42 elastisch in seine unbelastete Position zurückkehrt, in der die Vereinzelungsnase 56 nicht mehr in den Ausgabekanal 50 ragt. Dies hat zur Folge, dass sich wieder der in Fig. 2 und 3 dargestellte Zustand einstellt, bei dem die bisherige zweite Kapsel nach unten fällt und die Position der früheren ersten Kapsel einnimmt. Eine weitere Kapsel aus dem Vorratsraum 34 rückt in den Ausgabekanal 50 nach und nimmt die Position der zweiten Kapsel ein, die sich über und in Kontakt mit der ersten Kapsel befindet, die als nächste ausgegeben wird.

Zusätzlich zu den in den Figuren dargestellten Funktionalitäten des Behälters 10 kann zusätzlich eine Betätigungssperre vorgesehen sein, welche eine Relativbewegung in Pfeilrichtung L des zweiten Elements relativ zum ersten Element verhindert. Wie in den Figuren dargestellt ist, sind das Gehäuse 14 des ersten Elements und das Gehäuse 18 des zweiten Elements bereichsweise konzentrisch relativ zueinander sowie im Wesentlichen rotationsymmetrisch zueinander ausgestaltet. Daher kann das zweite Element relativ zum ersten Element um die Längsachse X (siehe Fig. 1) gedreht werden. Durch das Vorsehen geeigneter Sperrelemente, wie axial angeordneter Sperrnuten und Sperrrippen, kann eine Arretierung eingerichtet werden. Dabei ist es entweder möglich, dass das erste und zweite Element so gestaltet sind, dass eine Längsverschiebung des zweiten Elements relativ zum ersten Element nur in einer bestimmten Rotationsposition möglich ist, während in allen anderen Positionen eine Verschiebebewegung gesperrt ist, oder aber dass nur in einer definierten Winkelposition zueinander das zweite Element relativ zum ersten Element in Längsrichtung gesperrt ist, während in allen anderen Rotationspositionen relativ zueinander eine Längsverschiebung zwischen zweitem Element und erstem Element möglich ist.

Der erfindungsgemäße Behälter ist einfach und intuitiv handhabbar, wobei eine Einhandbedienung möglich ist. Bei jeder Betätigung wird nur eine einzige Kapsel ausgegeben, die anschließend mittels der Dosierkappe direkt eingenommen werden kann, so dass kein Kontakt mit der Handfläche des Benutzers und der damit verbundenen Gefahr einer Verkeimung besteht. Ein weiterer Vorteil der erfindungsgemäßen Vorrichtung besteht darin, dass insbesondere bei der Dosierung von beschichteten Weichkapseln kein Herausdrücken der Weichkapseln aus einer Blisterverpackung erforderlich ist, durch welche die Kapseln verformt werden können. Durch die hohe Dichtigkeit des Behälters kann zudem eine lange Gebrauchsdauer und Lagerzeit ermöglicht werden.

In Bezug auf die verwendeten Materialien lässt sich der erfindungsgemäße Behälter aus pharmazeutisch zertifizierten Kunststoffmaterialien fertigen, wobei die Dosierkappe bevorzugt aus transparentem Material, beispielsweise Polyethylen oder Polypropylen besteht. Ein Sekundärverpackung ist nicht erforderlich.

Wenn die Dosiereinrichtung als eine Baueinheit umfassend den Ausgabekanal, das erste Sperrelement und das zweite Sperrelement einstückig gefertigt werden, kann diese Baueinheit leicht gegen eine ähnlich aufgebaute Baueinheit mit geänderter Geometrie ausgetauscht werden, um den Behälter für die Dosierung von Kapseln unterschiedlicher Größen anzupassen.

### Bezugszeichenliste

- 10: Behälter
- 12: erstes Element
- 14: Gehäuse des ersten Elements
- 16: zweites Element
- 18: Gehäuse des zweiten Elements
- 20: Anschlag
- 22: Einfüllöffnung
- 24: Deckel
- 26: Dosierkappe
- 28: Auffangvolumen
- 30: Boden
- 32: Bodenfläche
- 34: Vorratsraum
- 36: trichterförmiger Abschnitt
- 38: Betätigungselement
- 40: Ausgabeöffnung
- 42: erstes Sperrelement
- 44: zweites Sperrelement
- 46: Schraubenfeder
- 48: Absatz
- 50: Ausgabekanal
- 52: Sperrnase
- 54: Führungsrippe
- 56: Vereinzelungsnase
- 58: Öffnung
- 60: Vereinzelungsende
- 61: erste Kapsel
- 62: zweite Kapsel
- 64: Dosiereinrichtung
- 66: Aufnahme für Trockenkanister

## Patentansprüche

1. Vorrichtung zur vereinzelten Ausgabe von Kapseln oder Dragees, insbesondere Hartkapseln oder beschichteten Weichkapseln, umfassend:
- ein erstes Element (12) mit einer Längsachse X, sowie
- ein relativ zu dem ersten Element (12) in Richtung der Längsachse X verschiebliches, zweites Element (16), das sich im Ruhezustand in einer ersten Position befindet und durch ein elastisches Element (46) in die erste Position vorgespannt ist; wobei
- das zweite Element umfasst:
- einen Vorratsraum (34) für Kapseln; sowie
- ein Betätigungselement (38); und
- das erste Element (12) umfasst:
- eine Ausgabeöffnung (40) für eine Kapsel; und
- eine Dosiereinrichtung mit einem ersten Sperrelement (42), das durch die Verschiebung des Betätigungselements (38) elastisch verformbar ist und einem zweiten Sperrelement (44), das durch die Verschiebung des Betätigungselements (38) elastisch verformbar ist; wobei
- das erste Sperrelement (42) und das zweite Sperrelement (44) so angeordnet sind, dass bei einer Verschiebung des zweiten Elements (16) gegen die Vorspannung des elastischen Elements (46) relativ zum ersten Element (12) um eine erste Wegstrecke (S1) in eine erste Betriebsposition das Betätigungselement (38) nur das erste Sperrelement (42) betätigt; und
- bei einer Verschiebung des zweiten Elements (16) gegen die Vorspannung des elastischen Elements (46) relativ zum ersten Element (12) um eine zweite Wegstrecke (S2) in eine zweite Betriebsposition das Betätigungselement (38) sowohl das erste Sperrelement (42) als auch das zweite Sperrelement (44) betätigt;
**dadurch gekennzeichnet, dass**
sich an die Ausgabeöffnung (40) ein Ausgabekanal (50) anschließt; und
bei der Verschiebung des zweiten Elements (16) relativ zum ersten Element (12) um die erste Wegstrecke (S1) ein Vereinzelungsende (60) des Ausgabekanals (50) in den Vorratsraum (34) hineinragt.

2. Vorrichtung nach Anspruch 1, weiter umfassend eine Dosierkappe (26), die lösbar an dem ersten Element (12) im Bereich der Ausgabeöffnung (40) befestigt ist.

3. Vorrichtung nach Anspruch 2,
**dadurch gekennzeichnet, dass**
die Dosierkappe (26) in Richtung der Längsachse X relativ zum ersten Element (12) zwischen einer ersten Dosierposition und einer zweiten Dosierposition bewegbar ist, wobei in der zweiten Dosierposition zwischen der Dosierkappe (28) und der Ausgabeöffnung (40) ein Auffangvolumen (28) zur Aufnahme einer durch die Aufnahmeöffnung (40) hindurchtretenden Kapsel oder Dragee besteht.

4. Vorrichtung nach einem der vorhergehenden Ansprüche,
**dadurch gekennzeichnet, dass**
das zweite Element (16) im Wesentlichen rotationssymmetrisch in Bezug auf die Längsachse X ist und relativ zum ersten Element (12) um die Längsachse X rotierbar ist.

5. Vorrichtung nach einem der vorhergehenden Ansprüche,
**dadurch gekennzeichnet, dass**
das zweite Element (16) in der ersten Position relativ zum ersten Element (12) arretierbar ist, wobei im arretierten Zustand eine Verschiebung in Richtung der Längsachse X des zweiten Elements (16) relativ zum ersten Element (12) gesperrt ist.

6. Vorrichtung nach einem der vorhergehenden Ansprüche, weiter umfassend einen abnehmbaren Deckel (24), der einen Einfüllabschnitt (22) des Vorratsraums (34) des zweiten Elements (16) schließt.

7. Vorrichtung nach einem der vorhergehenden Ansprüche, weiterhin umfassend einen Trockenkanister im Vorratsraum (34).

8. Verfahren zur vereinzelten Ausgabe von Kapseln, insbesondere Hartkapseln, beschichteten Weichkapseln oder Dragees, in einer Vorrichtung (10) nach einem der vorhergehenden Ansprüche, umfassend die Schritte:
- Verschieben des zweiten Elements (16) gegen die Vorspannung des elastischen Elements (46) relativ zum ersten Element (12) um eine erste Wegstrecke (S1) von der ersten Position in die erste Betriebsposition, wodurch das Betätigungselement (38) das erste Sperrelement (42) betätigt, das die Bewegung einer zweiten Kapsel (62) in Richtung auf eine erste Kapsel (61) sperrt, die sich in einem an die Ausgabeöffnung (40) anschließenden Ausgabekanal (50) befindet, wobei ein Vereinzelungsende (60) des Ausgabekanals (50) in den Vorratsraum hineinragt;
- weiteres Verschieben des zweiten Elements (16) gegen die Vorspannung des elastischen Elements (46) relativ zum ersten Element (12) um eine zweite Wegstrecke (S2) in eine zweite Betriebsposition, in der das Betätigungselement (38) sowohl das erste Sperrelement (42) als auch das zweite Sperrelement (44) betätigt, wodurch das zweite Sperrelement (44) so betätigt wird, dass es die Ausgabeöffnung (40) freilegt, wodurch die erste Kapsel (61) durch die Ausgabeöffnung (40) hindurchtreten kann;
- Zurückkehren des zweiten Elements (16) unter der Vorspannung des elastischen Elements (46) in die erste Position, wodurch die Betätigung des ersten Sperrelements (42) und des zweiten Sperrelements (44) durch das Betätigungselement (38) beendet wird und die zweite Kapsel (62) in Richtung auf die Ausgabeöffnung (40) nachrückt.

9. Verwendung der Vorrichtung nach einem der Ansprüche 1 bis 7 für Hartkapseln oder beschichtete Weichkapseln oder Dragees mit pharmazeutisch wirksamen Inhaltsstoffen oder Nahrungsergänzungsmitteln.

## Claims

1. A device for individually dispensing capsules or dragees, in particular hard capsules or coated soft capsules, comprising:
- a first element (12) with a longitudinal axis X, and
- a second element (16) which is displaceable relative to the first element (12) in the direction of the longitudinal axis X and which is in a first position when at rest and is biased into the first position by an elastic element (46); wherein
- the second element comprises:
o a storage space (34) for capsules; and
o an actuating element (38); and
- the first element (12) comprises:
o a dispensing opening (40) for a capsule; and
o a dosing apparatus with a first locking element (42) which is elastically deformable by the displacement of the actuating element (38), and a second locking element (44) which is elastically deformable by the displacement of the actuating element (38); wherein
∘ the first locking element (42) and the second locking element (44) are arranged such that, when the second element (16) is displaced against the pretension of the elastic element (46) relative to the first element (12) by a first distance (S1) into a first operating position, the actuating element (38) actuates only the first locking element (42); and
∘ when the second element (16) is displaced against the pretension of the elastic element (46) relative to the first element (12) by a second distance (S2) into a second operating position, the actuating element (38) actuates both the first locking element (42) and the second locking element (44);
**characterised in that**
a dispensing channel (50) adjoins the dispensing opening (40); and
when the second element (16) is displaced relative to the first element (12) by the first distance (S1), a separating end (60) of the dispensing channel (50) projects into the storage space (34).

2. The device according to claim 1, further comprising a dosing cap (26) which is releasably attached to the first element (12) in the region of the dispensing opening (40).

3. The device according to claim 2,
**characterised in that**
the dosing cap (26) is movable in the direction of the longitudinal axis X relative to the first element (12) between a first dosing position and a second dosing position, wherein, in the second dosing position between the dosing cap (28) and the dispensing opening (40), there is a collection volume (28) for receiving a capsule or dragee passing through the receiving opening (40).

4. The device according to any one of the preceding claims,
**characterised in that**
the second element (16) is substantially rotationally symmetrical with respect to the longitudinal axis X and is rotatable about the longitudinal axis X relative to the first element (12).

5. The device according to any one of the preceding claims,
**characterised in that**
the second element (16) can be arrested in the first position relative to the first element (12), wherein, in the arrested state, a displacement in the direction of the longitudinal axis X of the second element (16) relative to the first element (12) is locked.

6. The device according to any one of the preceding claims, further comprising a removable lid (24) which closes a filling section (22) of the storage space (34) of the second element (16).

7. The device according to any one of the preceding claims, further comprising a dry canister in the storage space (34).

8. A method for individually dispensing capsules, in particular hard capsules, coated soft capsules or dragees, in a device (10) according to any one of the preceding claims, comprising the steps:
- displacing the second element (16) against the pretension of the elastic element (46) relative to the first element (12) by a first distance (S1) from the first position into the first operating position, whereby the actuating element (38) actuates the first locking element (42) which locks the movement of a second capsule (62) in the direction of a first capsule (61) which is located in a dispensing channel (50) adjoining the dispensing opening (40), wherein a separating end (60) of the dispensing channel (50) projects into the storage space;
- further displacing the second element (16) against the pretension of the elastic element (46) relative to the first element (12) by a second distance (S2) into a second operating position in which the actuating element (38) actuates both the first locking element (42) and the second locking element (44), whereby the second locking element (44) is actuated such that it exposes the dispensing opening (40), whereby the first capsule (61) can pass through the dispensing opening (40);
- returning the second element (16) to the first position under the pretension of the elastic element (46), whereby the actuation of the first locking element (42) and the second locking element (44) by the actuating element (38) is terminated and the second capsule (62) moves in the direction of the dispensing opening (40).

9. Use of the device according to any one of claims 1 to 7 for hard capsules or coated soft capsules or dragees with pharmaceutically active ingredients or food supplements.

## Revendications

1. Dispositif pour la distribution individuelle de capsules ou de dragées, en particulier de capsules rigides ou de capsules molles enrobées, comprenant :
- un premier élément (12) avec un axe longitudinal X, ainsi que
- un deuxième élément (16) mobile dans la direction de l'axe longitudinal X par rapport au premier élément (12), qui se trouve à l'état de repos dans une première position et est pressé dans la première position par un élément élastique (46) ; dans lequel le deuxième élément comprend :
- un espace de stockage (34) pour des capsules ; ainsi que
- un élément d'actionnement (38) ; et
- le premier élément (12) comprend :
- une ouverture de sortie (40) pour une capsule ; et
- un système de dosage avec un premier élément de blocage (42) qui est apte à être déformé élastiquement par le déplacement de l'élément d'actionnement (38) et un deuxième élément de blocage (44) qui est apte à être déformé élastiquement par le déplacement de l'élément d'actionnement (38) ; dans lequel
- le premier élément de blocage (42) et le deuxième élément de blocage (44) sont disposés de sorte que, lors d'un déplacement du deuxième élément (16) à l'encontre de la pression exercée par l'élément élastique (46) par rapport au premier élément (12), sur une première distance (S1) dans une première position de fonctionnement, l'élément d'actionnement (38) actionne uniquement le premier élément de blocage (42) ; et
- lors d'un déplacement du deuxième élément (16) à l'encontre de la pression exercée par l'élément élastique (46) par rapport au premier élément (12) sur une deuxième distance (S2) dans une deuxième position de fonctionnement, l'élément d'actionnement (38) actionne à la fois le premier élément de blocage (42) et le deuxième élément de blocage (44) ;
**caractérisé en ce que**
un canal de sortie (50) est raccordé à l'ouverture de sortie (40) ; et
lors du déplacement du deuxième élément (16) par rapport au premier élément (12) de la première distance (S1), une extrémité de séparation (60) du canal de sortie (50) fait saillie dans l'espace de stockage (34).

2. Dispositif selon la revendication 1, comprenant en outre un capuchon de dosage (26) qui est fixé de manière détachable au premier élément (12) dans la zone de l'ouverture de sortie (40).

3. Dispositif selon la revendication 2,
**caractérisé en ce que**
le capuchon de dosage (26) peut être déplacé dans la direction de l'axe longitudinal X par rapport au premier élément (12) entre une première position de dosage et une deuxième position de dosage, dans lequel il existe dans la deuxième position de dosage entre le capuchon de dosage (28) et l'ouverture de sortie (40) un volume de rétention (28) pour recevoir une capsule ou dragée traversant l'ouverture de réception (40).

4. Dispositif selon l'une quelconque des revendications précédentes,
**caractérisé en ce que**
le deuxième élément (16) est sensiblement symétrique en rotation par rapport à l'axe longitudinal X et peut tourner autour de l'axe longitudinal X par rapport au premier élément (12).

5. Dispositif selon l'une quelconque des revendications précédentes,
**caractérisé en ce que**
le deuxième élément (16) peut être arrêté dans la première position par rapport au premier élément (12), dans lequel, à l'état arrêté, un déplacement dans la direction de l'axe longitudinal X du deuxième élément (16) par rapport au premier élément (12) est bloqué.

6. Dispositif selon l'une quelconque des revendications précédentes, comprenant en outre un couvercle (24) amovible qui ferme une section de remplissage (22) de l'espace de stockage (34) du deuxième élément (16).

7. Dispositif selon l'une quelconque des revendications précédentes, comprenant en outre un bidon de séchage dans l'espace de stockage (34).

8. Procédé pour la distribution individuelle de capsules, en particulier de capsules dures, de capsules molles enrobées ou de dragées, dans un dispositif (10) selon l'une quelconque des revendications précédentes, comprenant les étapes suivantes :
- déplacement du deuxième élément (16) à l'encontre de la pression exercée par l'élément élastique (46) par rapport au premier élément (12) d'un premier distance (S1) à partir de la première position dans la première position de fonctionnement, ce qui a pour effet que l'élément d'actionnement (38) actionne le premier élément de blocage (42), qui bloque le mouvement d'une deuxième capsule (62) dans la direction d'une première capsule (61) qui se trouve dans un canal de sortie (50) suivant l'ouverture de sortie (40), dans lequel une extrémité de séparation (60) du canal de sortie (50) fait saillie dans l'espace de stockage ;
- déplacement supplémentaire du deuxième élément (16) à l'encontre de la pression exercée par l'élément élastique (46) par rapport au premier élément (12) d'une deuxième distance (S2), jusqu'à une deuxième position de fonctionnement dans laquelle l'élément d'actionnement (38) actionne à la fois le premier élément de blocage (42) et le deuxième élément de blocage (44), ce qui a pour effet que le deuxième élément de blocage (44) est actionné de sorte qu'il dégage l'ouverture de sortie (40), ce qui a pour effet que la première capsule (61) peut traverser l'ouverture de sortie (40) ;
- retour du deuxième élément (16) sous la pression exercée par l'élément élastique (46) dans la première position, ce qui met fin à l'actionnement du premier élément de blocage (42) et du deuxième élément de blocage (44) par l'élément d'actionnement (38) et déplace la deuxième capsule (62) dans la direction de l'ouverture de sortie (40).

9. Utilisation du dispositif selon l'une des revendications 1 à 7 pour des capsules rigides ou des capsules molles enrobées ou des dragées avec des ingrédients ou compléments alimentaires pharmaceutiquement actifs.
